# DEMANDE DE BREVET EUROPEEN

(11) **EP 4 760 406 A1**
(43) Date de publication de la demande: **17.06.2026**
(21) Numéro de dépôt: 24219355.5
(22) Date de dépôt: 12.12.2024
(51) Int. Cl.: G04B 11/00, G04B 11/02

(54) **MÉCANISME D'HORLOGERIE COMPRENANT UN CLIQUET COOPÉRANT AVEC UN MOBILE**

(71) Demandeur: PATEK PHILIPPE SA GENEVE, 1204 Genève (CH)
(72) Inventeur: LEMRICH, Johan, 1228 Plan-les-Ouates (CH)
(74) Mandataire: Micheli & Cie SA

(57) **Abrégé**

La présente invention a pour objet un mécanisme d'horlogerie comprenant un mobile (1) agencé pour être entraîné en rotation et un cliquet (2) comprenant au moins un levier (3) monté pivotant et muni d'un bec (31) qui pénètre dans la denture (11) du mobile (1) sous l'action d'au moins une force élastique correspondante (4) de sorte que, en position de service, la rotation du mobile (1) dans au moins un premier sens n'est pas possible tant que le couple de la au moins une force élastique (4) n'est pas dépassé. Le mécanisme comprend en outre des moyens de verrouillage (6, 7) actionnables pour déplacer et retenir le levier (3) dans une position de montage dans laquelle il n'empêche pas le montage du mobile (1). La rotation du mobile en position de service dans le premier sens permet de libérer les moyens de verrouillage (6, 7) et ramener le levier (3) dans sa position de service.

## Description

La présente invention a pour objet un mécanisme d'horlogerie comprenant un mobile et un cliquet agencé pour coopérer avec ledit mobile.

Un cliquet est un levier muni d'un bec qui pénètre dans la denture d'un mobile sous l'action d'un ressort. Le cliquet a généralement pour fonction de permettre le mouvement du mobile dans un sens seulement ou encore de bloquer la rotation du mobile dans un certain sens tant que le couple exercé par le ressort n'est pas dépassé.

Le montage ou l'assemblage d'un cliquet en position de service par rapport au mobile avec lequel il coopère peut s'avérer compliqué. En effet, en général, il faut actionner le ressort avec un outil pour dégager le cliquet et son bec et permettre le positionnement du mobile. Cela impose le recours à un outillage pour bloquer le cliquet hors du mobile et/ou occupe une main de l'horloger. En outre, en l'actionnant lors du montage, il est possible d'aller trop loin et de créer une fatigue prématurée du ressort.

Certaines applications horlogères et certains mécanismes requièrent un double-cliquet, c'est-à-dire un cliquet agencé pour bloquer la rotation d'un mobile dans les deux sens tant qu'un certain couple n'est pas dépassé. Un tel double-cliquet de l'art antérieur est en général formé d'un levier terminé par un bec agencé pour être maintenu dans la denture d'un mobile par un ressort. Avec une telle construction, le couple exercé par le levier sur le mobile n'est pas identique dans les deux sens de rotation dudit mobile. Par conséquent, il existe un risque de décalage avec le temps, notamment dans le sens où le couple est le plus faible. En outre, avec le double-cliquet également, le problème du montage subsiste : pour mettre en place le mobile, il faut actionner le levier contre l'action de son ressort pour l'écarter et pour pouvoir disposer le mobile sur son axe. On comprend donc la difficulté de la manipulation qui consiste à maintenir le levier écarté tout en positionnant le mobile et également les risques à trop contraindre le ressort lors de cette manoeuvre.

Le but de la présente invention est donc de fournir un mécanisme d'horlogerie comprenant un mobile et un cliquet, simple ou double agencé pour coopérer avec ledit mobile, qui permette un montage facilité du cliquet par rapport à son mobile. En outre, dans le cas d'un double cliquet, un but de la présente invention est de fournir un cliquet offrant un couple identique dans les deux sens de rotation du mobile avec lequel il coopère.

La présente invention a pour objet un mécanisme d'horlogerie selon la revendication 1 ainsi qu'une pièce d'horlogerie selon la revendication 9.

Les figures annexées illustrent schématiquement et à titre d'exemple plusieurs formes d'exécution d'un mécanisme d'horlogerie selon l'invention.
Les figures 1 à 3 illustrent une première forme d'exécution d'un mécanisme d'horlogerie selon l'invention, la figure 1 illustrant le mécanisme dans sa position de service, la figure 2 illustrant le cliquet dans sa position de montage et la figure 3 illustrant le montage du mobile.
Les figures 4 à 9 illustrent une deuxième forme d'exécution d'un mécanisme d'horlogerie selon l'invention :
La figure 4 est une vue du mécanisme dans sa position de service
La figure 5 est une vue du cliquet en position de repos avant le montage de l'étoile.
La figure 6 est une vue du cliquet en position de montage.
La figue 7 est une vue du mécanisme avec le cliquet en position de montage et l'étoile dans sa position de service.
Les figures 8a à 8c illustrent le passage du cliquet de sa position de montage à sa position de service sous l'action de l'étoile.
Les figures 9 à 11b illustrent une troisième forme d'exécution d'un mécanisme selon l'invention, la figure 9 illustrant le mécanisme dans sa position de service, la figure 10 illustrant le cliquet dans sa position de montage, la figure 11 le montage du mobile et la figure 12 illustrant le début du déplacement du cliquet de sa position de montage de la figure 11 à sa position de service de la figure 9.

La présente invention a pour objet un mécanisme d'horlogerie formé d'un mobile et d'un cliquet destiné à coopérer avec ledit mobile. Le mobile est agencé pour être entraîné en rotation tandis que le cliquet comprend un levier soumis à l'action d'un ressort et agencé pour bloquer la rotation du mobile dans au moins un premier sens tant que le couple du ressort n'est pas dépassé.

Selon la définition classique, un cliquet est un levier muni d'un bec qui pénètre dans la denture d'une roue sous l'action d'un ressort. Selon la forme du bec du levier, le cliquet peut être uni-ou bidirectionnel. Dans la suite, on décrira également des formes d'exécution dans lesquelles l'ensemble selon l'invention comprend un double-cliquet, c'est-à-dire deux leviers avec chacun leur force élastique ou la même force élastique et qui agissent sur le même mobile. Par extension, on désignera également par « cliquet » ces exemples de double-cliquet. On généralise ainsi quelque peu la définition classique du cliquet pour l'étendre à au moins un levier muni d'un bec qui pénètre dans la denture d'une roue sous l'action d'au moins une force élastique correspondante.

Dans la première forme d'exécution illustrée aux figures 1 à 3, le mécanisme d'horlogerie comprend une étoile 1 et un cliquet 2. Le cliquet 2 est unidirectionnel, c'est-à-dire agencé pour empêcher l'étoile 1 de tourner dans un premier sens, le sens horaire (selon l'orientation des figures). Dans cette forme d'exécution, le cliquet 2 comprend un levier 3 portant un bec 31 destiné à pénétrer dans la denture 11 de l'étoile 1 en position de service du mécanisme d'horlogerie et un ressort 4 agencé pour contraindre ledit bec 31 dans la denture 11 en position de service du mécanisme d'horlogerie (figure 1). Le levier 3 est monté pivotant en A sur un mobile 5 du mécanisme d'horlogerie coaxial à l'étoile 1 tandis que le ressort 4 est monté pivotant en B sur ledit mobile 5 par son talon 41. Ainsi, dans cette première forme d'exécution, le ressort 4 tend à faire pivoter le levier 3 dans le sens anti-horaire selon les figures. De plus, le levier 3 et le ressort 4 sont venus d'une seule pièce pour former un cliquet 2 monobloc. En variante, le levier 3 et le ressort 4 pourraient être deux pièces distinctes.

La figure 1 illustre la position de service du mécanisme d'horlogerie selon la première forme d'exécution : l'étoile 1 est pivotée sur son axe coaxialement au mobile 5 ; le cliquet 2 formé du levier 3 et du ressort 4 est positionné sur le mobile 5 dans ses pivots A et B ; le ressort 4 contraint le bec 31 du levier 3 dans la denture 11 de l'étoile 1. Dans cette position de service et vu la forme du bec 31, l'étoile 1 ne peut jamais tourner dans le sens horaire et peut tourner dans le sens anti-horaire lorsqu'elle est soumise à un couple suffisant pour vaincre le ressort 4.

Pour assembler le mécanisme d'horlogerie, il faut monter le cliquet 2 sur le mobile 5 et pouvoir ensuite déplacer et maintenir le cliquet 2 dans une position dans laquelle son bec 31 n'est pas dans le chemin de l'étoile 1 pour pouvoir fixer celle-ci sur son axe. L'art antérieur a généralement recours à un outillage spécifique pour maintenir le cliquet écarté mais la présente invention propose une solution plus simple sans outils.

Selon l'invention, le mécanisme d'horlogerie comprend des moyens de verrouillage agencés pour bloquer le levier 3 dans une position de montage qui permet le montage/démontage de l'étoile 1.

Dans la première forme d'exécution illustrée, les moyens de verrouillage comprennent un doigt 6 formé à l'extrémité d'un bras 32 du levier 3 et agencé pour coopérer avec un épaulement 7 formé sur le talon 41 du ressort 4. Ainsi, dans cette forme d'exécution, les moyens de verrouillage font entièrement partie de l'ensemble monobloc qu'est le cliquet 2.

Une fois que le cliquet 2 formé du levier 3 et du ressort 4 est placé sur ses pivots A, B sur le mobile 5 (le cliquet 2 est alors dans une position similaire à celle de la figure 1), l'horloger peut faire pivoter le talon 41 du ressort 4 contre l'action dudit ressort 4 (dans le sens anti-horaire selon la figure 1). Une première portion 71 de l'épaulement 7 vient alors au contact du doigt 6 et fait pivoter le levier 3 contre l'action du ressort 4 dans une position dite de montage dans laquelle le bec 31 du levier 3 n'est plus dans le chemin de l'étoile 1 et n'empêche plus le montage de ladite étoile 1 sur le mobile 5. Puis, en poursuivant la rotation du talon 41, le doigt 6 du levier 3 tombe dans une deuxième portion 72 de l'épaulement 7 du talon 41 du ressort 4. Les moyens de verrouillage 6, 7 et le ressort 4 sont agencés de sorte que le cliquet 2 - levier 3 et ressort 4 - reste bloqué dans cette position de montage sous l'action de ce même ressort 4, par un phénomène d'arc-boutement. La figure 2 illustre cette position de montage du cliquet 2.

Le déplacement du cliquet 2 dans sa position de montage se fait entièrement à la main à l'aide de simples brucelles en actionnant le talon 41 et une fois bloqué dans cette position de montage, le cliquet 2 peut être relâché et reste bloqué par son propre ressort 4 et les moyens de verrouillage 6, 7, sans autre intervention extérieure (ni outil, ni main).

Avec le cliquet 2 dans sa position de montage (figure 2), il est à présent possible de positionner l'étoile 1 dans sa position de service (figure 3) sur son axe, coaxialement au mobile 5.

Une fois, l'étoile 1 chassée sur son axe, il reste à replacer le cliquet 2 dans sa position de service pour le bon fonctionnement du mécanisme d'horlogerie. Pour ce faire, depuis la position du mécanisme d'horlogerie illustrée à la figure 3 - cliquet 2 dans sa position de montage et étoile 1 dans sa position de service - il suffit d'actionner l'étoile 1 dans son sens de fonctionnement (sens anti-horaire). La denture 11 de l'étoile 1 actionne alors le levier 3 qui pivote dans le sens horaire. Ce faisant, le talon 41 pivote également poussé par le doigt 6 en butée contre l'épaulement 7 jusqu'à ce que ledit doigt 6 libère l'épaulement 7 entraînant la chute du talon 41 sous l'action du ressort 4. Le levier 3 est alors libéré et reprend sa position de service dans la denture 11 de l'étoile 1 (figure 1) poussé par le ressort 4. Ainsi, les pièces du mécanisme d'horlogerie trouvent leur position de service définitive via le fonctionnement normal de l'étoile.

Dans cette première forme d'exécution, on obtient donc un mécanisme d'horlogerie comprenant un mobile et un cliquet unidirectionnel agissant sur ce mobile dont la mise en place est très simple, sans outillage spécifique autre que de simples brucelles, le fonctionnement normal du mobile assurant le positionnement définitif du cliquet depuis sa position de montage.

Les figures 4 à 8c illustrent une deuxième forme d'exécution de la présente invention. Les éléments similaires à ceux de la première forme d'exécution seront désignés par le même numéro de référence auquel s'ajoute un 0 à la fin.

Dans cette deuxième forme d'exécution, le mécanisme d'horlogerie selon l'invention comprend une étoile 10 et un cliquet 20 mais cette fois, le cliquet 20 est un double cliquet c'est-à-dire agencé pour empêcher l'étoile 10 de tourner dans un sens ou dans l'autre tant que le couple exercé par l'étoile 10 n'est pas suffisant pour vaincre le cliquet 20. Dans cette forme d'exécution, le cliquet 20 comprend deux leviers 30a, 30b portant chacun un bec 31 0a, 310b destiné à pénétrer dans la denture 110 de l'étoile 10 en position de service du mécanisme d'horlogerie contraints par un ressort 40 (figure 4). Les leviers 30a, 30b sont montés pivotant en C, respectivement D sur un mobile 50 du mécanisme d'horlogerie coaxial à l'étoile 10. Comme dans la première forme d'exécution, le cliquet 20 selon la deuxième forme d'exécution est également monobloc, les leviers 30a, 30b et le ressort 40 étant venus d'une seule pièce. En variantes, les leviers 30a, 30b et le ressort 40 pourraient être des pièces distinctes. En outre, chacun des leviers 30a, 30b pourrait être soumis à l'action de sa propre force élastique distincte.

La figure 4 illustre la position de service du mécanisme d'horlogerie selon la deuxième forme d'exécution : l'étoile 10 est pivotée sur son axe coaxialement au mobile 50 ; le cliquet 20 formé des leviers 30a, 30b et du ressort 40 est positionné sur le mobile 50 dans ses pivots C et D ; le ressort 40 contraint chacun des becs 310a, 310b des leviers 30a, 30b dans la denture 110 de l'étoile 10.

Le cliquet 20 est agencé de sorte que lorsque l'étoile 10 est entraînée dans le sens horaire d'un couple supérieur à celui du ressort 40, elle lève le levier 30b qui actionne à son tour le levier 30a. une fois qu'une dent de la denture 110 de l'étoile 10 a passé le bec 310b du levier 30b, celui-ci retombe entre les dents suivantes sous l'action de son ressort 40. Quasi simultanément ou immédiatement après, l'autre levier 30a reprend également sa place dans la denture 110 de l'étoile 10. Il en va de même lorsque l'étoile 10 est entraînée dans l'autre sens. Avec l'agencement du double cliquet 20 et ses leviers en miroir reliés par un même ressort, on garantit un couple essentiellement identique dans les deux sens d'entrainement de l'étoile : les faiblesses du ressort et des leviers sont partagées et le couple est normalisé.

Pour assembler le mécanisme d'horlogerie selon cette deuxième forme d'exécution, il faut pouvoir déplacer et maintenir le cliquet 20 dans une position dans laquelle il est possible de fixer l'étoile 10 sur son axe. Pour ce faire, et comme dans la première forme d'exécution, le mécanisme d'horlogerie selon la deuxième forme d'exécution comprend des moyens de verrouillage agencés pour permettre le déplacement et le blocage de chacun des leviers 30a, 30b dans une position de montage dans laquelle il est possible de fixer l'étoile 10 dans sa position de service.

Dans cette deuxième forme d'exécution, les moyens de verrouillage comprennent une forme 60 que présente un des leviers 30a et une contreforme correspondante 70 portée par l'autre levier 30b.

Une fois que le cliquet 20 formé des leviers 30a, 30b et du ressort 40 est placé sur ses pivots C, D sur le mobile 50 (position de la figure 5), l'horloger peut faire pivoter l'une des leviers - le levier droit 30b tel qu'illustré- contre l'action dudit ressort 40 (dans le sens anti-horaire selon la figure 4). Dans un premier temps, une première portion 710 de la contreforme 70 vient alors au contact de la forme 60 et fait pivoter l'autre levier gauche 30a contre l'action du ressort 40. En poursuivant la rotation du levier 30b, la forme 6 de l'autre levier 30a tombe dans une deuxième portion 720 de la contreforme 70 de sorte que le cliquet 2 reste bloqué dans une position dite de montage sous l'action du ressort 40 (arc-boutement). La figure 6 illustre cette position de montage du cliquet 20. Dans cette position de montage, les becs 310a, 310b des leviers 30a, 30b n'empêchent plus le montage de ladite étoile 10 sur le mobile 50.

Comme dans la première forme d'exécution, le déplacement du cliquet 20 dans sa position de montage se fait entièrement à la main à l'aide de simples brucelles en actionnant un des leviers 30a, 30b et une fois bloqué dans cette position de montage, le cliquet 20 peut être relâché et reste bloqué par son propre ressort 40 et les moyens de verrouillage 70, 80, sans autre intervention extérieure (ni outil, ni main).

Avec le cliquet 20 dans sa position de montage (figure 5), il est à présent possible de positionner l'étoile 10 dans sa position de service (figure 7) sur son axe, coaxialement au mobile 50.

Une fois, l'étoile 10 chassée sur son axe (figure 7), il reste à replacer le cliquet 20 dans sa position de service pour le bon fonctionnement du mécanisme d'horlogerie. Cette étape est illustrée séquentiellement aux figures 8a à 8c. Pour ce faire, depuis la position du mécanisme d'horlogerie illustrée à la figure 7 - cliquet 20 dans sa position de montage et étoile 10 dans sa position de service - il suffit d'actionner l'étoile 10 dans un premier sens (sens anti-horaire sur la figure 7, plus généralement sens de fonctionnement du levier qui n'a pas directement été actionné pour le déplacement en position de montage) de sorte que le levier 30a pivote pour libérer les moyens de verrouillage 60, 70. La figure 8a illustre le début du pivotement du levier 30a. Le levier 30a pivote dans le sens horaire et la forme 60 est dégagée de la contreforme 70 ce qui libère le levier 30b qui la porte (figure 8b). Les deux leviers 30a, 30b peuvent ainsi retomber dans la denture 110 de l'étoile 11 dans leur position de service sous l'action du ressort 40 (figure 8c équivalente à la figure 4). Ainsi, les pièces du mécanisme d'horlogerie trouvent leur position de service définitive via le fonctionnement normal de l'étoile comme dans la première forme d'exécution.

Les figures 9 à 11b illustrent une troisième forme d'exécution d'un mécanisme d'horlogerie selon l'invention. Dans les deux formes d'exécution ci-dessus, l'étoile 1, 10 est un mobile à denture 11, 110 extérieure et le cliquet 2, 20 agit donc sur l'étoile 1, 10 depuis l'extérieur de celle-ci. La troisième forme d'exécution illustre le cas où le mobile sur lequel agit le cliquet est un mobile à denture intérieure comme la couronne 100 illustrée aux figures 9 à 11b et sa denture 1100. Hormis cette différence, la troisième forme d'exécution est en tout point similaire à la forme d'exécution précédente et le cliquet 200 qui coopère avec la couronne 100 est également un cliquet double.

La figure 9 illustre le cliquet 200 et la couronne 100 dans leur position de service, les becs 3100a et 3100b des levier 300a et 300b étant contraints dans la denture 1100 de la couronne 100 par leur ressort 400.

La figure 10 illustre le cliquet 200 monté sur un autre mobile ou sur une parte fixe du mécanisme horloger et bloqué dans sa position de montage. Comme précédemment, depuis la position de la figure 9, il suffit de faire pivoter l'un des leviers, en l'occurrence le levier gauche 30a, contre l'action de son ressort jusqu'à ce que les moyens de verrouillage 600, 700 coopèrent pour faire pivoter l'autre levier 300b et ensuite pour retenir les deux leviers 300a, 300b dans une position de montage dans laquelle lesdits leviers 300a, 300b et leur bec 3100a, 3100b n'empêchent pas le montage de celle-ci.

La figure 11a illustre la couronne 100 qui a pu être montée dans sa position de service alors que le cliquet 200 est dans sa position de montage. Pour ramener le cliquet 200 dans sa position de service dans la denture 1100 de la couronne 100, il suffit de faire pivoter la couronne 100 dans le sens horaire ou anti-horaire : on le voit sur la figure 11b, la couronne 100 vient actionner le levier 3100b qui pivote et libère les moyens de verrouillage 600, 700. Les deux leviers 300a, 300b retombent alors dans la denture 1100 de la couronne 100 sous l'action du ressort 400.

Avec ce mécanisme d'horlogerie, on obtient les mêmes avantages qu'avec la deuxième forme d'exécution : un double-cliquet facile à monter et qui garantit un couple identique dans les deux sens de rotation de la couronne 1000.

Dans les trois exemples ci-dessus, on obtient un mécanisme d'horlogerie cliquet/mobile dont le cliquet est efficace et dont le montage du mobile est facilité : un outil commun comme des brucelles suffit à manipuler le cliquet pour le déplacer dans sa position de montage dans laquelle il est retenu par les moyens de verrouillage et/ou sa propre force élastique sans autre intervention extérieure ; une fois le mobile monté, son actionnement selon son fonctionnement normal permet de débloquer le cliquet et de placer le mécanisme d'horlogerie dans sa position de service. On a ainsi simplifié le montage en écartant les outillages complexes sans pour autant ajouter d'étapes lourdes. De plus, la construction permet également d'éviter de trop contraindre le ressort du cliquet.

Les exemples d'application d'un mécanisme d'horlogerie selon l'invention sont nombreux et à la portée de l'homme du métier, le mobile pouvant prendre tout forme appropriée et notamment une étoile ou une couronne comme on l'a vu. De manière général, l'invention peut s'appliquer à toutes les utilisations connues d'un cliquet: disque de quantième, rochet, étoile de quantième... On remarque également qu'il est possible facilement de remplacer, dans un mécanisme existant, un cliquet de l'art antérieur pour obtenir un mécanisme d'horlogerie selon l'invention avec ces avantages et en particulier, sans modifier le mobile.

Dans les exemples ci-dessus, le cliquet, qu'il soit simple ou double, est monobloc. En variante, le cliquet pourrait être formé de plusieurs pièces rapportées les unes aux autres ou agencées pour coopérer les unes avec les autres.

De même, dans certains exemples ci-dessus, le cliquet est lui-même monté sur une partie mobile du mécanisme d'horlogerie. En variante, il pourrait être monté sur une partie fixe ou sur le bâti d'un mouvement d'horlogerie.

Les moyens de verrouillage décrits ci-dessus sont également un exemple donné à titre indicatifs. On constate que dans les trois formes d'exécution, les moyens de verrouillage sont soumis à l'action du ressort de cliquet et sont agencés pour créer un arc-boutement entre eux suite à leur déplacement contre ledit ressort, arc-boutement qui bloque le ou les leviers du cliquet dans une position de montage dans laquelle il(s) n'empêche(nt) pas le montage du mobile du mécanisme d'horlogerie. Tous autres moyens de verrouillage appropriés pourraient être envisagés (crochet, sautoir...). En outre, la force élastique agissant sur les moyens de verrouillage pourrait être distincte de celle agissant sur le levier de cliquet, ceux-ci pouvant être soumis à leur propre sautoir dédié par exemple.

En outre, dans les exemples ci-dessus, les moyens de verrouillage sont entièrement portés par le cliquet et venus d'une pièce avec lui. En variante, ces moyens de verrouillage pourraient être des pièces rapportées ou encore des pièces distinctes (doigt, levier...) agencées pour coopérer avec le levier ou le ressort ou tout autre partie du cliquet.

De manière générale, un mécanisme d'horlogerie selon l'invention comprend un mobile agencé pour être entraîné en rotation et un cliquet comprenant au moins un levier muni d'un bec qui pénètre dans la denture du mobile sous l'action d'une force élastique de sorte que la rotation du mobile dans au moins un premier sens n'est pas possible tant que le couple de la force élastique n'est pas dépassé. Selon l'invention, le mécanisme d'horlogerie comprend en outre des moyens de verrouillage agencés de sorte que l'actionnement des moyens de verrouillage entraîne le déplacement du levier contre l'action de la force élastique dans une position dite de montage dans laquelle son bec n'empêche pas le montage du mobile dans sa position de service, les moyens de verrouillage étant encore agencés pour retenir le levier dans cette position de montage tant que le mobile n'est pas pivoté dans le premier sens, la rotation du mobile dans le premier sens alors que le levier est dans sa position de montage entraînant la libération dudit levier dont le bec tombe alors dans la denture du mobile sous l'action de la force élastique.

Dans la première forme d'exécution, les moyens de verrouillage sont en partie portés par une extrémité du ressort de cliquet et c'est en faisant pivoter cette extrémité que l'on entraîne le levier dans sa position de montage.

Dans les deux dernières formes d'exécution, le cliquet comprend deux leviers portant chacun une partie des moyens de verrouillage de sorte qu'en actionnant un des leviers contre l'action de la force élastique, les deux leviers sont déplacés dans une position de montage.

De préférence, le cliquet est monobloc : le ou les leviers, leur bec, et la force élastique sont venus d'une seule pièce.

## Revendications

1. Mécanisme d'horlogerie comprenant un mobile (1 ; 10 ; 100) agencé pour être entraîné en rotation et un cliquet (2 ; 20 ; 200) comprenant au moins un levier (3 ; 30a, 30b ; 300a, 300b) monté pivotant et muni d'un bec (31 ; 310a, 310b ; 3100a, 3100b) qui pénètre dans la denture (11 ; 110 ; 1100) du mobile (1 ; 10 ; 100) sous l'action d'au moins une force élastique correspondante (4 ; 40 ; 400) de sorte que, en position de service, la rotation du mobile (1 ; 10 ; 100) dans au moins un premier sens n'est pas possible tant que le couple de la au moins une force élastique (4 ; 40 ; 400) n'est pas dépassé, **caractérisé par le fait qu'**il comprend en outre des moyens de verrouillage (6, 7 ; 60, 70 ; 600, 700) agencés de sorte que l'actionnement des moyens de verrouillage (6, 7 ; 60, 70 ; 600, 700) entraîne le déplacement du ou de chaque levier (3 ; 30a, 30b ; 300a, 300b) contre l'action de la force élastique correspondante (4 ; 40 ; 400) dans une position dite de montage dans laquelle le ou chaque levier (3 ; 30a, 30b ; 300a, 300b) n'empêche pas le montage du mobile (1 ; 10 ; 100) dans sa position de service, les moyens de verrouillage (6, 7 ; 60, 70 ; 600, 700) étant encore agencés pour retenir le ou chaque levier (3 ; 30a, 30b ; 300a, 300b) dans cette position de montage tant que le mobile (1 ; 10 ; 100) en position de service n'est pas pivoté dans le premier sens, et de sorte que la rotation du mobile (1 ; 10 ; 100) en position de service dans le premier sens alors que le ou chaque levier (3 ; 30a, 30b ; 300a, 300b) est dans sa position de montage entraîne la libération des moyens de verrouillage, le ou chaque levier et leur bec (31 ; 310a, 310b ; 3100a, 3100b) tombant alors dans la denture (11 ; 110 ; 1100) du mobile (1 ; 10 ; 100) sous l'action de la force élastique correspondante (4 ; 40 ; 400).

2. Mécanisme selon la revendication 1, **caractérisé par le fait que** la force élastique est un ressort (4) dont une extrémité, appelée talon (41) est monté pivotante; et **par le fait que** les moyens de verrouillage sont en partie portés par le levier (3) et en partie porté par le talon (41) du ressort (4), le pivotement du talon (41) contre l'action du ressort (4) entraînant le pivotement du levier (3) dans sa position de montage, le talon (41) retenant le levier (3) dans cette position de montage par l'action du ressort (4) tant que le mobile (1) dans position de service ne pivote pas dans le premier sens.

3. Mécanisme selon la revendication 1, **caractérisé par le fait que** le cliquet (20) comprend une premier et un second leviers (30a, 30b) contraints par la même force élastique (40) dans la denture (110) du mobile (10) et agencés de sorte que le premier levier (30a) empêche le mobile (10) de tourner dans un premier sens tant que le couple de rotation dudit mobile (10) n'est pas supérieur à la force élastique (40), tandis que le second levier (30b) empêche le mobile (10) de tourner dans un second sens tant que le couple de rotation dudit mobile (10) ne pas supérieur à la force élastique (40), les moyens de verrouillage (60, 70) étant répartis entre les premier et second leviers (30a, 30b) de sorte que la rotation du second levier (30b) contre l'action de la force élastique (40) entraîne son déplacement et celui de premier levier (30a) dans leur position de montage dans laquelle aucun des premier et second leviers (30a, 30b) n'empêche le montage du mobile (10) dans sa position de service, position de blocage dans laquelle les leviers (30a, 30b) sont retenus par les moyens de verrouillage ; et **par le fait que** lorsque les leviers (30a, 30b) sont retenus dans leur position de montage par les moyens de verrouillage (60, 70), une rotation dans le premier sens du mobile (10) dans sa position de service entraîne le premier levier (30a) qui pivote et libèrent les moyens de verrouillage, les deux leviers (30a, 30b) reprenant alors leur position de service dans la denture (110) du mobile (10).

4. Mécanisme selon la revendication précédente, **caractérisé par le fait que** la force élastique est un ressort (40) agencé pour agir simultanément sur les premier et second leviers (30a, 30b), assurant couple essentiellement identique dans les deux sens de rotation du mobile (10) dans sa position de service.

5. Mécanisme selon l'une des revendications précédentes, **caractérisé par le fait que** le cliquet (2 ; 20 ; 200) est monobloc, le ou les leviers, leurs becs et la force élastique étant venus d'une seule pièce.

6. Mécanisme selon l'une des revendications précédents, **caractérisé par le fait que** les moyens de verrouillage sont portés en partie par le levier et/ou par la force élastique.

7. Mécanisme selon l'une des revendications précédentes, **caractérisé par le fait que** les moyens de verrouillage sont actionnables directement à la main ou à l'aide d'un outil simple comme des brucelles.

8. Mécanisme selon l'une de revendications précédentes, **caractérisé par le fait que** les moyens de verrouillage et/ou la force élastique suffisent à eux seuls pour retenir le levier dans sa position de montage.

9. Pièce d'horlogerie comprenant un mécanisme d'horlogerie selon l'une des revendications précédentes.
